# EUROPÄISCHE PATENTSCHRIFT

(11) **EP 1 724 077 B1**
(45) Veröffentlichungstag und Bekanntmachung des Hinweises auf die Patenterteilung: **31.03.2010**
(21) Anmeldenummer: 06009613.8
(22) Anmeldetag: 10.05.2006
(51) Int. Cl.: B26D 7/26

(54) **Längsschneidvorrichtung mit einer Zustelleinrichtung für Ober- und Untermesser**
Slitter with adjusting means for the upper and lower knives
Dispositif de coupe longitudinale ayant des moyens de réglage des couteaux supérieurs et inférieurs

(30) Priorität: 17.05.2005 DE 102005023720
(43) Veröffentlichungstag der Anmeldung: 22.11.2006
(73) Patentinhaber: bielomatik Leuze GmbH + Co. KG, 72639 Neuffen (DE)
(72) Erfinder: Klein, Hansjörg, 73773 Aichwald (DE); Rau, Jürgen, 72658 Bempflingen (DE); Kremer, Markus, 72639 Neuffen (DE)
(74) Vertreter: Thul, Hermann

(56) Entgegenhaltungen:
- EP-A- 1 177 866
- EP-A- 1 283 094
- WO-A-96/03245
- DE-A- 19 810 939
- DE-A1- 3 419 843
- DE-A1- 3 938 278
- US-A- 4 506 577

## Beschreibung

Die Erfindung betrifft eine Längsschneidvorrichtung für kontinuierlich geförderte Materialbahnen, insbesondere für Papier- oder Kartonbahnen, mit einem rotierbaren Obermesser sowie mit einem rotierbaren Untermesser und mit einer Zustelleinrichtung, die Obermesser und Untermesser relativ zueinander in eine Schnittstellung überführt, sowie ein Verfahren zum Zustellen eines Ober- und eines Untermessers einer Längsschneidvorrichtung relativ zueinander für eine Schnittstellung.

Eine derartige Längsschneidvorrichtung ist aus der DE 34 19 843 A1 bekannt. Die bekannte Längsschneidvorrichtung weist ein rotierbares Obermesser auf, das als Kreismesser gestaltet ist. Zudem ist ein rotierbares Untermesser vorgesehen, das als Topfmesser ausgeführt ist und mit einem Rotationsantrieb versehen ist. Für eine Schnittstellung, in der die entsprechende Materialbahn durch die beiden Messer kontinuierlich durchtrennt wird, wird das als Spitzmesser ausgeführte Obermesser dem Untermesser so weit axial zugestellt, dass die beiden Messerschneiden von Ober- und Untermesser im Schnittbereich gegeneinander gedrückt werden. Bei einem entsprechenden Schneidvorgang ergibt sich hierdurch eine ausreichend gute Schnittqualität. Allerdings ist der Verschleiß insbesondere des Schneidbereiches des Obermessers relativ groß, so dass ein Nachschleifen der Messerschneide oder ein Austausch wenigstens eines Messers erforderlich werden kann.

Aus der DE 39 38 278 ist eine weitere Längsschneidvorrichtung bekannt, bei der das Zustellen von Untermesser und Obermesser relativ zueinander und das Berühren und/oder Andrücken der Messerschneiden von Obermesser und Untermesser im Schneidbereich gegeneinander unter Zuhilfenahme von Positionsbestimmungen durch entsprechende Stellmittel erfolgt. Zur Positionsbestimmung sind Wegsensoren in Form von Winkelcodierern den Schlittenanordnungen für das Untermesser und das Obermesser zugeordnet.

Das Dokument EP 1 283 094 A2 offenbart die Merkmale des Oberbegriffes des Anspruchs 1. Das Dokument DE 19 810 939 A1 beschreibt eine Zustelleinheit.

Aufgabe der Erfindung ist es, eine Längsschneidvorrichtung und ein Verfahren der eingangs genannten Art zu schaffen, die einen reduzierten Verschleiß der Messerschneiden bei wenigstens gleichbleibend guter Schnittqualität bewirken.

Diese Aufgabe wird durch die Merkmale des Anspruchs 1 gelöst. Für die Längsschneidvorrichtung sind Steuermittel vorgesehen, die die Zustelleinrichtung derart ansteuern, dass in der Schnittstellung das Obermesser und das Untermesser unter Bildung eines ― auf die Rotationsachsen von Ober- und Untermesser bezogen ― axialen Schnittspaltes berührungslos zueinander positioniert sind. Dadurch, dass Obermesser und Untermesser in der Schnittstellung einen axialen Schnittspalt zueinander aufweisen und demzufolge berührungslos zueinander positioniert sind, sind Verschleißerscheinungen durch das Aneinanderliegen der Messerschneiden und etwaigen Reibvorgängen zwischen den Messerschneiden ausgeschlossen. Ein Verschleiß kann daher nur noch durch das Schneiden der Materialbahnen entstehen. Der Verschleiß der Messer wird durch die erfindungsgemäße Lösung erheblich reduziert. Ebenso hat sich gezeigt, dass die Schnittqualität durch die geringfügige Beabstandung der Messer zueinander nicht beeinträchtigt ist, sondern sich gegenüber bekannten Längsschneidvorrichtungen sogar verbessert. Der axiale Schnittspalt zwischen Obermesser und Untermesser ist vorzugsweise geringer als die Dicke der zu schneidenden Materialbahn. Die erfindungsgemäße Lösung eignet sich insbesondere zum Längsschneiden von Papierbahnen. Mit der erfindungsgemäßen Längsschneidvorrichtung können vorzugsweise wenigsten sechs 80g-Papierbahnen übereinanderliegend gleichzeitig geschnitten werden. Das Obermesser ist vorzugsweise als Spitzmesser ausgeführt. Das Untermesser ist vorzugsweise als Topfmesser ausgeführt, kann aber auch als Spitzmesser gestaltet sein. Vorteilhaft wird das Obermesser relativ zu dem Untermesser verstellt. Alternativ kann das Untermesser relativ zu einem feststehenden Obermesser verstellt werden. Schließlich ist es auch möglich, beide Messer verstellbar anzuordnen und aufeinander zuzustellen.

Die Steuermittel sind so ausgeführt, dass eine Zustellung von Obermesser und Untermesser relativ zueinander zunächst bis zur Berührung der Messerschneiden aneinander vorgenommen wird und anschließend das Obermesser um einen geringen Betrag wieder zurückgestellt wird, der der Breite des Schnittspaltes entspricht. Gemäß einer nicht erfinderischen Alternative ist es auch möglich, die Axialpositionen von Obermesser und Untermesser exakt zu definieren und Untermesser und Obermesser so weit einander axial zuzustellen, bis lediglich noch der definierte, geringe Schnittspalt zwischen Obermesser und Untermesser verbleibt. Eine Rückstellung des Obermessers ist bei dieser Variante nicht notwendig, da keine Annäherung der Messer zueinander bis zur Berührung erfolgt.

In der Erfindung ist dem Obermesser und dem Untermesser jeweils ein Rotationsantrieb zugeordnet. Dadurch ist es möglich, sowohl für das Untermesser als auch für das Obermesser eine geeignete Schnittgeschwindigkeit einzustellen, die von der Fördergeschwindigkeit der zu schneidenden Materialbahn abweichen kann.

Das Obermesser und der zugeordnete Rotationsantrieb sind auf einer Schlittenanordnung gelagert, die durch die Zustelleinheit axial verlagerbar ist. Dadurch ist in einfacher Weise eine Linearverstellbarkeit des Obermessers gewährleistet.

Die Zustelleinheit fasst ein Rückstellmittel um, das auf die Schlittenanordnung des Obermessers wirkt, um das Obermesser aus einer Anlageposition an dem Untermesser axial zurückzustellen. Als Rückstellmittel kann vorzugsweise eine Rückstellfeder vorgesehen sein, deren Rückstellkraft durch ein hydraulisches oder pneumatisches Stellmittel dosiert und begrenzt werden kann.

In weiterer Ausgestaltung der Erfindung ist wenigstens ein Sensormittel vorgesehen, das eine Anlagestellung von Ober- und Untermesser erfasst und ein entsprechendes Signal an die Steuermittel abgibt, das die Steuermittel zur Aktivierung des Rückstellmittels veranlasst, um das Obermesser um einen vorgegebenen Schnittspalt axial von dem Untermesser zu entfernen. Als Sensormittel kann eine Wegsensorik oder auch eine Kraftsensorik vorgesehen sein. Bei einer Wegsensorik muss neben dem Stellweg des Obermessers auch die exakte Position und Verstellung des Untermessers erfasst werden. Die Kraftsensorik erfasst insbesondere den erhöhten Verlagerungswiderstand, sobald das Obermesser gegen das Untermesser gedrückt wird. Die Kraftsensorik muss vorzugsweise relativ feinfühlig ausgelegt sein, um keine Fehlpositionierungen durch eine Deformation des Obermessers nach der Anlage am Untermesser zu bewirken. Bei anderen Ausführungsformen der Erfindung sind andere Arten von Sensormittel vorgesehen, die berührungslos den Zeitpunkt der Anlage des Obermessers am Untermesser erkennen und die gewünschte Rückstellung um den geringfügigen Schnittspaltbetrag in die Wege leiten.

In weiterer Ausgestaltung der Erfindung sind der axialen Zustelleinheit des Obermessers und einer axialen Positioniereinheit des Untermessers Wegmessgeber zugeordnet, die an die Steuermittel angeschlossen sind. Dadurch ist in besonders bevorzugter Weise eine gewünschte Axialverstellung zwischen Obermesser und Untermesser erzielbar.

In weiterer Ausgestaltung der Erfindung umfassen die Steuermittel eine elektronische Steuereinheit, die die jeweils erfassten Positionswerte der Wegmessgeber in Bezug auf ein gemeinsames Koordinatensystem auswertet und abhängig von dem Ergebnis eines Vergleichs mit eingestellten Sollwerten für die axiale Schnittspaltgröße zwischen Obermesser und Untermesser die Zustelleinheit bzw. das Rückstellmittel entsprechend ansteuert. Dadurch, dass die Steuereinheit ein gemeinsames Koordinatensystem für die axialen Stellwege des Obermessers und des Untermessers definiert, ist eine automatische und genaue Schnittspalteinstellung ermöglicht. Durch diese Ausgestaltung ist es vorteilhaft auch möglich, abhängig von den gefahrenen Materialbahnen unterschiedliche Schnittspalte einzustellen.

In weiterer Ausgestaltung der Erfindung sind als Stellmittel zur Axialverstellung des Obermessers und/oder des Untermessers motorische Stellantriebe und/oder hydraulische und/oder pneumatische Stellzylinder oder Stellantriebe vorgesehen. Als motorische Stellantriebe sind insbesondere elektrische Stellmotoren, vorzugsweise Schrittmotoren, vorgesehen.

Die der Erfindung zugrundeliegende Aufgabe wird durch ein Verfahren mit den Merkmalen des Anspruchs 5 gelöst, wobei, zum Zustellen eines Ober- und eines Untermessers einer Längsschneidvorrichtung mit den Merkmalen eines der Ansprüche 1 bis 4 relativ zueinander für eine Schnittstellung, momentane Stellpositionen des Obermessers und des Untermessers erfasst werden, wobei die Positionserfassungen einander über ein gemeinsames Bezugssystem zugeordnet werden, und die Schnittstellung zwischen Ober- und Untermesser so eingestellt wird, dass ein schmaler Schnittspalt zwischen Ober- und Untermesser vorhanden ist, und wobei das Obermesser zunächst so weit axial dem Untermesser zugestellt wird, bis das Obermesser das Untermesser berührt, und dass anschließend das Obermesser durch axiale Richtungsumkehr um einen geringen Betrag zurückverlagert wird, der dem einzustellenden Schnittspalt entspricht. Hierdurch wird in besonders einfacher Weise eine genaue Schnittspalteinstellung ermöglicht. Dadurch wird eine Verschleißreduzierung bei dennoch gleichbleibend guter Schnittqualität erzielt.

Weitere Vorteile und Merkmale der Erfindung ergeben sich aus den Ansprüchen sowie aus der nachfolgenden Beschreibung bevorzugter Ausführungsbeispiele der Erfindung, die anhand der Zeichnungen dargestellt sind.
- Fig. 1: zeigt schematisch eine Ausführungsform einer erfindungsgemäßen Längsschneidvorrichtung mit einem spitzen Kreismesser als Obermesser und einem Topfmesser als Untermesser und
- Fig. 2: ebenfalls in schematischer Darstellung eine weitere Ausführungsform einer erfindungsgemäßen Längsschneidvorrichtung ähnlich Fig. 1, bei der sowohl das Obermesser als auch das Untermesser jeweils als spitze Kreismesser ausgeführt sind.

Eine Längsschneidvorrichtung 1 gemäß Fig. 1 dient zum Schneiden kontinuierlich geförderter Papierbahnen 2. Die Längsschneidvorrichtung 1 weist ein als Topfmesser ausgeführtes Untermesser 3 auf, das von unten her an der Papierbahn 2 anliegt. Zudem ist ein als Spitzmesser ausgeführtes Obermesser 4 vorgesehen, das von oben her auf die Papierbahn 2 einwirkt. Sowohl das Untermesser 3 als auch das Obermesser 4 sind jeweils um eine horizontale Rotationsachse rotierbar gelagert. Dem Untermesser 3 ist ein Rotationsantrieb 5 und dem Obermesser 4 ein Rotationsantrieb 6 zugeordnet.

Das Obermesser 4 ist an einer Schlittenanordnung 7, 8 rotierbar gelagert, die mittels einer Zustelleinheit 9 längs zu einer Rotationsachse axial linear verlagerbar ist. Zudem ist die gesamte Schlittenanordnung 7, 8 einschließlich der Zustelleinheit 9 durch einen Hubantrieb 14 in vertikaler Richtung höhenverlagerbar, um ein Eintauchen des Obermessers 4 von oben her in die Papierbahn 2 zu ermöglichen und in entsprechend umgekehrter Weise ein Anheben des Obermessers 4 über die Papierbahn 2 nach oben zu gestatten.

Die Schlittenanordnung 7, 8 ist durch ein bei der vorliegenden Ausführungsform vertikal wirkendes Stellmittel in Form eines Blockierzylinders 10 auf einer lediglich schematisch dargestellten Schlittenführung SF axial festsetzbar. Die Schlittenführung ist in nicht näher dargestellter Weise fest an einem Maschinengestell der Längsschneidvorrichtung 1 angeordnet. Der das Obermesser 4 tragende Schlittenteil 7, der Teil der Schlittenanordnung 7, 8 ist, ist relativ zu einem festsetzbaren Schlittenteil 8 der Schlittenanordnung längs der Rotationsachse des Obermessers 4 axial relativbeweglich gelagert. Die Relativbeweglichkeit des Schlittenteiles 7 relativ zu dem Schlittenteil 8 wird während einer Axialbewegung der gesamten Schlittenanordnung 7, 8 durch ein horizontal wirksames Stellelement 11 blockiert, das als pneumatischer Stellzylinder ausgebildet ist und für die starre Bewegungsübertragung zwischen den Schlittenteilen druckbelastet ist. In entgegengesetzter Axialrichtung zu dem Stellzylinder 11 wirkt eine Rückstellfeder 12, die sich an einem starr zu dem Schlittenteil 8 angeordneten Schlittenblock der Schlittenanordnung 7, 8 abstützt. Auf der der Rückstellfeder 12 gegenüberliegenden Seite ist ein mechanischer Axialanschlag 13 vorgesehen, der den durch die Rückstellfeder 12 auf den Lagerschlitten 7 ausübbaren Bewegungsweg axial begrenzt und ebenfalls starr mit dem Schlittenteil 8 verbunden ist.

Die Stellzylinder 9 bis 11 sind als pneumatische Stellzylinder ausgeführt, die über Steuerglieder angesteuert werden, die Teil einer zentralen Steuereinheit S sind. Kernstück der zentralen Steuereinheit S ist eine einen Mikroprozessor umfassende elektronische Steuerung, die die pneumatischen Steuerglieder und/oder zusätzliche Stellantriebe in nachfolgend näher beschriebener Weise ansteuert.

Zur Ansteuerung der Stellzylinder 9 bis 11 sind insgesamt drei Steuerleitungen St₁, St₂ und St₃ vorgesehen, die von der zentralen Steuereinheit S zu dem jeweiligen Stellzylinder verlaufen.

Das Untermesser 3 ist in nicht näher dargestellter Weise auf einem Schlitten rotierbar gelagert, der längs der Rotationsachse des Untermessers 3 axial linearbeweglich verstellbar ist. Ein Wegsensor 16 erfasst die unterschiedlichen Horizontalpositionen des Topfmessers 3 und leitet entsprechende Positionssignale über eine Signalleitung S₂ an die zentrale Steuereinheit S. Dem gesamten Schlittensystem 7, 8 für das Obermesser 4 ist ein Wegmessgeber 15 zugeordnet, der entsprechende Horizontalpositionen des Schlittensystems und insbesondere des Schlittenteils 8 erfasst und über eine Signalleitung S₁ an die zentrale Steuereinheit S leitet. Auch die Relativbewegung des Schlittenteiles 7 relativ zu dem Schlittenteil 8 innerhalb des Gesamtschlittensystems wird durch einen Wegmessgeber 17 erfasst, der über eine Signalleitung S₃ ebenfalls an die zentrale Steuereinheit S angeschlossen ist.

Um das Obermesser 4 und das Untermesser 3 in ihre Schnittstettung zu überführen, in der die wenigstens eine Papierbahn 2 geschnitten wird, wird zunächst das Topfmesser 3 in eine definierte Schnittposition verfahren. Die entsprechende Schnittposition des Untermessers 3 wird über die Signalleitung S₂ der zentralen Steuereinheit S übermittelt und dort rechnerisch in einem gemeinsamen Koordinatensystem für die Längsschneidvorrichtung 1 mit entsprechenden Horizontal- und Vertikalkoordinatenwerten gespeichert. Anschließend wird das Obermesser 4 zum einen durch den Hubantrieb 14 vertikal in eine die Papierbahn 2 schneidende Position abgesenkt. Zum anderen wird das Obermesser 4 axial ― in der Darstellung nach Fig. 1 von rechts her ― dem Untermesser 3 zugestellt. Hierzu ist der Stellzylinder 11 druckbelastet und bildet zwischen dem Schlittenteil 8 und dem Schlittenteil 7 ein starres System. Dieses starre System wird durch den Stellzylinder 9 axial nach links bewegt, wodurch auch das Obermesser 4 axial in Richtung des Untermessers 3 bewegt wird. Über den Wegmessgeber 15 wird der Axialweg und die jeweils momentane Position des Gesamtsystems erfasst und mit der eingestellten Position des Untermessers 3 verglichen. Sobald das Obermesser 4 so weit axial verschoben ist, dass es die Schnittkante des Untermessers 3 berührt, wird der Schlittenteil 8 axial festgesetzt, indem der Stellzylinder 10 druckbeaufschlagt wird und so als Blockierbremse für den Schlittenteil 8 relativ zu der gestellfesten Schlittenführung SF wirkt. Nun wird der horizontale Stellzylinder 11 entlastet, indem er insbesondere drucklos gestaltet wird. Hierdurch wird die als Druckfeder ausgebildete Rückstellfeder 12 wirksam, die den Schlittenteil 7 in entgegengesetzter Richtung zur Zustellrichtung axial zurücksetzt. Dadurch entfernt sich zwangsläufig das Obermesser 4 um einen bestimmten Axialbetrag von dem Untermesser 3. Der Schlittenteil 8 verbleibt in seiner axial festgesetzten Position. Die axiale Rückstellung des Schlittenteiles 7 kann mechanisch durch den Axialanschlag 13 begrenzt sein, der vorzugsweise so einstellbar ist, dass mit Erreichen des Endanschlages 13 automatisch der gewünschte axiale Schnittspalt zwischen der Schneidspitze des Obermessers 4 und der Schneidkante des Untermessers 3 erreicht ist. Alternativ ist es möglich, den Stellzylinder 11 durch die Steuerleitung St₃ so anzusteuern, dass er die entsprechende Gegenkraft gegen die Rückstellfeder 12 aufbringt und so den entsprechenden axialen Schnittspalt einstellt. Nachteilig hieran ist es, dass es relativ aufwändig ist, den pneumatischen Druck durch den Stellzylinder 11 so gleichmäßig aufrechtzuerhalten, dass eine sichere axiale Blockierung des Lagerschlittens 7 gegen die Druckkraft der Rückstellfeder 12 erreicht ist. Bei einem nicht dargestellten Ausführungsbeispiel ist anstelle des Stellzylinders 11 eine elektromotorische Zustelleinheit vorgesehen. Diese kann mit einem geeigneten, selbsthemmenden Getriebe versehen sein, so dass eine hochgenaue Einstellung des Schnittspaltes erreichbar ist. Bei dieser Ausführungsform ist es auch möglich, auf die Rückstellfeder 12 vollständig zu verzichten.

Der Wegmessgeber 17 erfasst den axial zurückgesetzten Weg und übermittelt diesen über die Signalleitung S₃ an die zentrale Steuereinheit S, so dass die zentrale Steuereinheit S einen Vergleich mit einem definierten und auf die jeweils zu schneidende Materialbahn abgestimmten Sollwert für den axialen Schnittspalt vornimmt und abhängig von diesem Vergleich eine entsprechende Ansteuerung des Stellantriebes bewirkt.

Wesentlich bei der dargestellten Ausführungsform ist es, dass das Obermesser 4 zum einen gemeinsam mit dem gesamten Schlittensystem axial verlagerbar ist und zum anderen aber auch relativ zu dem axial festgesetzten Schlittenteil des Gesamtsystems relativ beweglich zurücksetzbar ist.

Bei der Ausführungsform nach Fig. 2 ist eine Längsschneidvorrichtung 1a vorgesehen, die bezüglich aller wesentlichen Merkmale identisch zu der Ausführungsform nach Fig. 1 ist. Zur näheren Erläuterung der Längsschneidvorrichtung 1a nach Fig. 2 wird daher auf die ausführliche Offenbarung zur Ausführungsform nach Fig. 1 verwiesen. Identische Teile, Abschnitte und Bereiche der Längsschneidvorrichtung 1a sind mit den gleichen Bezugszeichen versehen wie bei der Längsschneidvorrichtung 1 nach Fig. 1. Einziger wesentlicher Unterschied bei der Ausführungsform nach Fig. 2 ist es, dass hier als Untermesser 3a kein Topfmesser, sondern vielmehr ein spitzes Kreismesser analog dem Obermesser 4 vorgesehen ist. Das Untermesser 3a ist mit einem Rotationsantrieb 5a versehen, der dem Rotationsantrieb 6 des Obermessers 4 entspricht. Analog dem ebenfalls als spitzes Kreismesser ausgeführten Obermesser 4 ist auch das Untermesser 3a durch einen Hubantrieb 18 zusätzlich zu einer horizontalen Axialverlagerbarkeit hubbeweglich angeordnet, um das Eintauchen in eine entsprechende Papierbahn oder in mehrere, übereinanderliegende Papierbahnen 2 zu ermöglichen. Die axiale und damit horizontale Verstellbarkeit des Untermessers 3a wird analog der Ausführungsform nach Fig. 1 durch einen Wegsensor 16 erreicht, der an der Schlittenanordnung des Untermessers 3a vorgesehen ist und über eine Signalleitung S₂ mit der zentralen Steuereinheit S in Verbindung steht.

Da das Obermesser 4 und das Untermesser 3a in der Schnittstellung analog der Ausführungsform nach Fig. 1 einen axialen Schnittspalt zueinander aufweisen, kann auch die Überschneidung der spitzen Kreismesser im Schneidbereich stark reduziert werden, da keine Pressung zwischen den Messerschneiden entsteht. Dadurch wird die Verdrängung und Deformation der Papierbahn während des Schneidvorganges reduziert. Vorteilhaft ergibt sich auch eine reduzierte Gratbildung an der Schnittkante der Papierbahn 2. Da keine Messerberührung zwischen Obermesser 4 und Untermesser 3a besteht, kann der Anstellwinkel des Obermessers 4 vergrößert werden. Als Folge entsteht eine verminderte Schnittstaubbildung. Falls der Schnittspalt durch einen Stellantrieb verändert werden kann, ist eine bedarfsgerechte Einstellung des Schnittspaltes auch während des Schneidbetriebs möglich.

In vorteilhafter Weise führen die beschriebenen Ausführungsformen nicht nur zu gleichbleibender, sondern vielmehr sogar zu verbesserter Schnittqualität gegenüber dem bislang bekannten Stand der Technik. Insbesondere können die als Spitzmesser ausgeführten Ober- und/oder Untermesser besonders spitz ausgeführt werden, da kein Verschleiß durch Berührung der Messer relativ zueinander mehr eingerechnet werden muss. Dünnere und damit spitzere Messer führen zu verbesserter Schnittqualität. Die Lebensdauer von Obermesser 4 und Untermesser 3, 3a wird gegenüber dem Stand der Technik wesentlich erhöht.

Das Antreiben des Obermessers 4 durch den Rotationsantrieb 6 erlaubt den Gleichlauf des Obermessers 4 oder eine geringe Voreilung gegenüber der kontinuierlich laufenden Materialbahn, ohne dass ein Kontakt mit dem Untermesser 3, 3a vorhanden ist.

Anhand der Fig. 1 und 2 ist schematisch lediglich ein Messerhalterabschnitt für Obermesser und Untermesser der Längsschneidvorrichtung gezeigt, ohne dass übrige Teile der Längsschneidvorrichtung dargestellt sind. Die übrigen, nicht dargestellten Teile der Längsschneidvorrichtung entsprechen dem Stand der Technik.

## Patentansprüche

1. Längsschneidvorrichtung für kontinuierlich geförderte Materialbahnen, insbesondere für Papier- oder Kartonbahnen, mit einem rotierbaren Obermesser sowie einem rotierbaren Untermesser, denen jeweils ein Rotationsantrieb (5, 6, 5a) zugeordnet ist, und mit einer Zustelleinrichtung, die Obermesser (4) und Untermesser (3) relativ zueinander in eine Schnittstellung überführt, wobei Steuermittel (S, St, St₁ bis St₃; 9-11) vorgesehen sind, die die Zustelleinrichtung derart ansteuern, dass in der Schnittstellung das Obermesser (4) und das Untermesser (3, 3a) unter Bildung eines - auf die Rotationsachsen von Ober- und Untermesser bezogen - axialen Schnittspaltes berührungslos zueinander positioniert sind, **dadurch gekennzeichnet, dass** das Obermesser (4) und der zugeordnete Rotationsantrieb (6) auf einer Schlittenanordnung (7, 8) gelagert sind, die wenigstens zwei zueinander relativ beweglichen Schlittenteilen (7, 8) umfasst, die durch eine Zustelleinheit (9) der Zustelleinrichtung axial verlagerbar sind, wobei der das Obermesser (4) tragende Schlittenteil (7) relativ zu einem festsetzbaren Schlittenteil (8) längs der Rotationsachse des Obermessers (4) axial beweglich gelagert ist, und die Zustelleinrichtung ein Rückstellmittel (12) umfasst, das auf den das Obermesser (4) tragende Schlittenteil (7) wirkt, um das Obermesser (4) aus einer Anlageposition an dem Untermesser axial zurückzustellen, und dass die Schlittenanordnung (7,8) ein Stellmittel (11) aufweist, das die Schlittenteile (7, 8) relativ zueinander fixiert oder für eine Relativbewegung freigibt.

2. Längsschneidvorrichtung nach Anspruch 1, **dadurch gekennzeichnet, dass** wenigstens ein Sensormittel (15 bis 17) vorgesehen ist, das eine Anlagestellung von Ober- und Untermesser (4, 3, 3a) erfasst und ein entsprechendes Signal an die Steuermittel (S) abgibt, das die Steuermittel zur Aktivierung des Rückstellmiftels (12) veranlasst, um das Obermesser (4) um einen vorgegebenen Schnittspalt axial von dem Untermesser (3, 3a) zu entfernen.

3. Längsschneidvorrichtung nach einem der vorhergehenden Ansprüche, **dadurch gekennzeichnet, dass** der axialen Zustelleinheit des Obermessers und einer axialen Positioniereinheit des Untermessers Wegmessgeber (15, 16) zugeordnet sind, die an die Steuermittel angeschlossen sind.

4. Längsschneidvorrichtung nach Anspruch 3, **dadurch gekennzeichnet, dass** die Steuermittel eine elektronische Steuereinheit (S) umfassen, die die jeweils erfassten Positionswerte der Wegmessgeber (15, 16) in Bezug auf ein gemeinsames Koordinatensystem auswertet und abhängig von dem Ergebnis eines Vergleichs mit eingestellten Sollwerten für axiale Schnittspaltgröße zwischen Ober- und Untermesser die Zustelleinheit bzw. das Rückstellmittel entsprechend ansteuert.

5. Verfahren zum Zustellen eines Ober- und eines Untermessers einer Längsschneidvorrichtung mit den Merkmalen eines der Ansprüche 1 bis 4 relativ zueinander für eine Schnittstellung, wobei momentane Stellpositionen des Obermessers und des Untermessers erfasst werden, wobei die Positionserfassungen einander über ein gemeinsames Bezugssystem zugeordnet werden, und dass die Schnittstellung zwischen Ober- und Untermesser (4, 3, 3a) so eingestellt wird, dass ein kleiner axialer Schnittspalt zwischen Ober- und Untermesser (4, 3, 3a) vorhanden ist, und wobei das Obermesser (4) zunächst so weit axial dem Untermesser (3) zugestellt wird, bis das Obermesser (4) das Untermesser (3, 3a) berührt, und dass anschließend das Obermesser (4) durch axiale Richtungsumkehr um einen geringen Betrag zurückverlagert wird, der dem einzustellenden Schnittspalt entspricht.

## Claims

1. Slitter for continuously delivered material webs, in particular for paper or board webs, having a rotatable upper knife and a rotatable lower knife, each of which is assigned a rotational drive (5, 6, 5a), and having an adjusting means which transfers the upper knife (4) and lower knife (3) relative to each other into a cutting position, control means (S, St, St₁ to St₃; 9-11) being provided which activate the adjusting means in such a way that, in the cutting position, the upper knife (4) and the lower knife (3, 3a) are positioned in relation to each other without contact, forming an axial cutting gap - with respect to the axes of rotation of the upper and lower knives - **characterized in that** the upper knife (4) and the associated rotational drive (6) are mounted on a carriage arrangement (7, 8) which comprises at least two carriage parts (7. 8) which are movable relative to one another and can be displaced axially by an adjusting unit (9) of the adjusting device, the carriage part (7) bearing the upper knife (4) being mounted such that it can be moved axially along the axis of rotation of the upper knife (4) relative to a carriage part (8) that can be fixed, and the adjusting means comprising a resetting means (12) which acts on the carriage part (7) bearing the upper knife (4) in order to set the upper knife (4) back axially from a contact position on the lower knife, and **in that** the carriage arrangement (7, 8) has an actuating means (11) which fixes the carriage parts (7, 8) relative to each other or releases them for a relative movement.

2. Slitter according to Claim 1, **characterized in that** at least one sensor means (15 to 17) is provided, which registers a contact position of the upper and lower knives (4, 3, 3a) and outputs to the control means (S) a corresponding signal which causes the control means to activate the resetting means (12) in order to move the upper knife (4) axially away from the lower knife (3, 3a) by a predefined cutting gap.

3. Slitter according to one of the preceding claims, **characterized in that** the axial adjusting unit of the upper knife and an axial positioning unit of the lower knife are assigned displacement transducers (15, 16), which are connected to the control means.

4. Slitter according to Claim 3, **characterized in that** the control means comprise an electronic control unit (S), which evaluates the respectively registered position values from the displacement transducers (15, 16) in relation to a common coordinate system and, depending on the result of a comparison with set desired values for the axial cutting gap size between the upper and lower knives, activates the adjusting unit or the resetting means appropriately.

5. Method for adjusting an upper and a lower knife of a slitter having the features of one of Claims 1 to 4 relative to each other for a cutting position, instantaneous set positions of the upper knife and of the lower knife being registered, the registrations of position being assigned to each other via a common reference system, and the cutting position between the upper and lower knives (4, 3, 3a) being set in such a way that there is a small axial cutting gap between the upper and lower knives (4, 3, 3a), and the upper knife (4) firstly being adjusted axially towards the lower knife (3) until the upper knife (4) touches the lower knife (3, 3a) and then, by means of an axial reversal of direction, the upper knife (4) being displaced back by a small amount which corresponds to the cutting gap to be set.

## Revendications

1. Dispositif de coupe longitudinale pour des bandes de matériau transportées en continu, notamment pour des bandes de papier ou de carton, comprenant un couteau supérieur rotatif ainsi qu'un couteau inférieur rotatif, auxquels est à chaque fois associé un entraînement en rotation (5, 6, 5a), et comprenant un dispositif d'avance, qui déplace le couteau supérieur (4) et le couteau inférieur (3) l'un par rapport à l'autre dans une position de coupe, des moyens de commande (S, St, St₁ à St₃ ; 9-11) étant prévus pour commander le dispositif d'avance de telle sorte que dans la position de coupe, le couteau supérieur (4) et le couteau inférieur (3, 3a) soient positionnés l'un par rapport à l'autre sans contact en formant une fente de coupe axiale, par rapport aux axes de rotation du couteau supérieur et du couteau inférieur, **caractérisé en ce que** le couteau supérieur (4) et l'entraînement en rotation associé (6) sont montés sur un agencement de chariot (7, 8), qui comprend au moins deux parties de chariot (7, 8) déplaçables l'une par rapport à l'autre, qui peuvent être déplacées axialement par une unité d'avance (9) du dispositif d'avance, la partie de chariot (7) portant le couteau supérieur (4) étant montée, par rapport à une partie de chariot (8) pouvant être fixée, de manière déplaçable axialement le long de l'axe de rotation du couteau supérieur (4), et le dispositif d'avance comprenant un moyen de rappel (12) qui agit sur la partie de chariot (7) portant le couteau supérieur (4), afin de ramener axialement le couteau supérieur (4) depuis une position d'appui contre le couteau inférieur, et **en ce que** l'agencement de chariot (7, 8) présente un actionneur (11) qui fixe les parties de chariot (7, 8) l'une par rapport à l'autre ou les libère en vue d'un mouvement relatif.

2. Dispositif de coupe longitudinale selon la revendication 1, **caractérisé en ce qu'**au moins un moyen de capteur (15 à 17) est prévu, lequel détecte une position d'appui du couteau supérieur et du couteau inférieur (4, 3, 3a), et émet un signal correspondant aux moyens de commande (S), qui autorise les moyens de commande à activer le moyen de rappel (12), afin d'éloigner le couteau supérieur (4) axialement du couteau inférieur (3, 3a) d'une fente de coupe prédéterminée.

3. Dispositif de coupe longitudinale selon l'une quelconque des revendications précédentes, **caractérisé en ce que** l'unité d'avance axiale du couteau supérieur et une unité de positionnement axiale du couteau inférieur sont associées à des capteurs de position (15, 16), qui sont raccordés aux moyens de commande.

4. Dispositif de coupe longitudinale selon la revendication 3, **caractérisé en ce que** les moyens de commande comprennent une unité de commande électronique (S), qui analyse les valeurs de position des capteurs de position (15, 16) détectées dans chaque cas par rapport à un système de coordonnées commun, et qui commande l'unité d'avance ou le moyen de rappel de manière correspondante, en fonction du résultat d'une comparaison avec des valeurs de consigne ajustées pour des dimensions axiales de la fente de coupe entre le couteau supérieur et le couteau inférieur.

5. Procédé pour faire avancer l'un par rapport à l'autre pour une position de coupe un couteau supérieur et un couteau inférieur d'un dispositif de coupe longitudinale ayant les caractéristiques de l'une quelconque des revendications 1 à 4, dans lequel des positions de réglage temporaires du couteau supérieur et du couteau inférieur sont détectées, les détections de position étant affectées les unes aux autres par le biais d'un système de référence commun, et en ce que la position de coupe entre le couteau supérieur et le couteau inférieur (4, 3, 3a) est ajustée de telle sorte qu'une petite fente de coupe axiale soit prévue entre le couteau supérieur et le couteau inférieur (4, 3, 3a), et dans lequel le couteau supérieur (4) est avancé d'abord axialement vers le couteau inférieur (3) dans une mesure telle que le couteau supérieur (4) parvienne en contact avec le couteau inférieur (3, 3a), et qu'ensuite le couteau supérieur (4) soit déplacé vers l'arrière par une inversion de direction axiale dans une faible mesure, qui correspond à la fente de coupe à ajuster.
